# EUROPÄISCHE PATENTSCHRIFT

(11) **EP 0 776 849 B1**
(45) Veröffentlichungstag und Bekanntmachung des Hinweises auf die Patenterteilung: **14.04.1999**
(21) Anmeldenummer: 96118006.4
(22) Anmeldetag: 09.11.1996
(51) Int. Cl.: B65H 54/28

(54) **Spulvorrichtung für Spulmaschinen, Fachmaschinen und Texturiermaschinen**
Traversing apparatus for winding, assembling or texturing machines
Dispositif de va et vient pour machines à bobiner, assembleuses ou machines de texturation

(30) Priorität: 29.11.1995 DE 29518929 U
(43) Veröffentlichungstag der Anmeldung: 04.06.1997
(73) Patentinhaber: Keck, Helmut, 72827 Wannweil (DE)
(72) Erfinder: Keck, Oliver, 72827 Wannweil (DE); Keck, Michael, 72827 Wannweil (DE)
(74) Vertreter: Möbus, Rudolf, Dipl.-Ing.

(56) Entgegenhaltungen:
- DE-A- 3 417 716

## Beschreibung

Die Erfindung betrifft eine Spulvorrichtung für Spulmaschinen, Fachmaschinen und Texturiermaschinen mit einem linear bewegten Fadenführer. Ein solche Spulvorrichtung mit einem Umlaufgetriebe ist aus der DE-A-34 17 716 bekannt.

Bei Spulmaschinen werden vorwiegend Fadenführer eingesetzt. Es sind Schlitztrommelmaschinen oder Nutenwalzenmaschinen bekannt. Der Faden wird dabei direkt in den Nuten der Trommeln geführt. Diese bekannten Maschinen haben den Nachteil, daß der Fadenlauf relativ dicht an geschmierten Maschinenteilen erfolgt, wodurch es zu Verschmutzungen des Fadens kommen kann. Früher waren auch Spulmaschinen mit hin- und herbewegten Fadenführern im Einsatz, wobei die Linearbewegung über Exzenter erfolgte. Diese bekannten Maschinen waren jedoch in der Verarbeitungsgeschwindigkeit begrenzt.

Der vorliegenden Erfindung liegt die Aufgabe zugrunde, eine Spulvorrichtung zu schaffen, die sowohl hohe Verarbeitungsgeschwindigkeiten erlaubt als auch Verschmutzungen des Fadens vermeidet.

Die Aufgabe wird mit einer Spulvorrichtung der eingangs genannten Art gelöst, die erfindungsgemäß gekennzeichnet ist durch ein Planetengetriebe mit dreifacher Übersetzung, das die Rotationsbewegung einer Antriebswelle in eine Linearbewegung des Fadenführers übersetzt. Durch die dreifache Übersetzung lassen sich sehr hohe Geschwindigkeiten für den Fadenführer erzielen. Durch das Getriebe, das zweckmäßigerweise formschlüssige Verbindungen aufweisen kann, ist außerdem für einen ausreichenden Abstand des Fadens von geschmierten Maschinenteilen gesorgt. Verschmutzungen sind daher bei der Spulvorrichtung nach der Erfindung nicht zu befürchten. Das Planetengetriebe kann dabei ein erstes, in einem Zahnkranz umlaufendes Planetenrad aufweisen, an dessen Drehachse ein Verlegearm drehbar gelagert ist, an dessen äußerem Ende ein weiterer, rotierend angetriebener Arm angeordnet ist, der den Fadenführer trägt. Im Gegensatz zu den bislang bekannten Exzenterantrieben sind hiermit wesentlich höhere Geschwindigkeiten des Fadenführers erreichbar. Dabei kann der zweite Arm über ein Zahnrad angetrieben sein, das am Verlegearm angeordnet und über einen Zahnriemen oder eine Zahnkette mit einem zweiten Planetenrad gekoppelt ist. Durch entsprechende Wahl der Übersetzungsverhältnisse der Zahnräder kann eine Steigerung der Geschwindigkeit des Fadenführers erzielt werden. Durch die drei Übersetzungsverhältnisse läßt sich außerdem vermeiden, daß der Fadenführer an seinen Umkehrpunkten unnötig lange stillsteht. Die beiden Planetenräder können zweckmäßigerweise außermittig auf einer von der Antriebswelle angetriebenen Scheibe drehbar angeordnet sein. Vorteilhafterweise sind die Planetenräder dabei koaxial und auf unterschiedlichen Seiten der Scheibe angeordnet. Der Antrieb der beiden Planetenräder kann dadurch mit geringem konstruktiven Aufwand und Platzbedarf erfolgen.

Nachfolgend wird ein bevorzugtes Ausführungsbeispiel einer erfindungsgemäßen Spulvorrichtung anhand der Zeichnung näher erläutert.

Im einzelnen zeigen:
- Fig. 1: einen zentralen Längsschnitt durch eine erfindungsgemäße Spulvorrichtung;
- Fig. 2: eine Draufsicht auf die Vorrichtung nach Fig. 1;
- Fig. 3: eine vergrößerte Detailansicht des oberen Teils der Spulvorrichtung nach Fig. 1 mit Fadenführer;
- Fig. 4: eine vergrößerte Detailansicht des Fadenführers aus Fig. 3.

Die Spulvorrichtung 10 nach Fig. 1 weist eine Antriebswelle 11 auf, die fest mit einer Scheibe 12 verbunden ist. Auf der Unterseite der Scheibe 12 ist ein erstes Planetenrad 13 außermittig und um eine Achse 14 drehbar gelagert. Das Planetenrad 13 läuft an einem Innenzahnkranz 15 um, der auf einer feststehenden Scheibe 16 angeordnet ist. Am Planetenrad 13 ist ein Verlegearm 17 ebenfalls um die Achse 14 drehbar gelagert. Der Aufbau oberhalb des Verlegearms 17 ist der Detailansicht nach Fig. 3 zu entnehmen. Oberhalb des Verlegearmes 17 ist ein weiterer Arm 18 um eine Achse 19 drehbar angeordnet. Dieser Arm 18 trägt an seinem äußeren Ende einen Fadenführer 20. Der Arm 18 ist über eine Welle 21 mit einem Zahnrad 30 gekoppelt, das in eine Hülse 31 eingreift. Die Hülse 31 ist auf einem Fortsatz des Verlegearms 17 drehbar gelagert. Die Hülse ist nach oben durch einen Deckel 32 abgedeckt, der über ein Gelenkstück 33 fest mit einer Welle 21 verbunden ist, die von einem Zahnrad 22 angetrieben wird. Das Zahnrad 22 wiederum wird über einen Zahnriemen 24 von einem mit der Scheibe 12 fest verbundenen Planetenrad 23 angetrieben (Fig. 1).

Fig. 2 zeigt die Anordnung nach Fig. 1 in der Draufsicht. Zu erkennen ist die Scheibe 12 oberhalb des Innenzahnkranzes 15 in dem das Zahnrad 13 umläuft. Ebenso ist das zweite Planetenrad 23 zu erkennen, das das Zahnrad 22 antreibt. Ebenfalls zu erkennen ist der Deckel 32 der Hülse 31 in dem der Arm 18 drehbar gelagert ist, an dem wiederum der Fadenführer 20 drehbar gelagert ist. Der Fadenführer 20 wird über einen in Fig. 4 gezeigten Nutstein 25 in einer Schiene 26 geführt.

Die Rotationsbewegung der Antriebswelle 11 wird über die Scheibe 12 auf das erste Planetenrad 13 übertragen. Dessen Umlaufbewegung im Zahnkranz 15 wird über den Verlegearm 17 in eine Linearbewegung des Fadenführers 20 entlang der Schiene 26 übersetzt. Dabei erfährt der Fadenführer 20 eine zusätzliche Beschleunigung über den rotierend angetriebenen Arm 18. Durch entsprechende Wahl des Übersetzungsverhältnisses der Zahnräder 13, 23 und 30 kann dabei die gewünschte Geschwindigkeit der Linearbewegung des Fadenführers 20 eingestellt werden. Die zu schmierenden Teile der Vorrichtung, wie die Antriebswelle 11, liegen weit entfernt vom Fadenführer 20, so daß eine Verschmutzung des Fadens bei der erfindungsgemäßen Vorrichtung nicht zu befürchten ist.

## Patentansprüche

1. Spulvorrichtung für Spulmaschinen, Fachmaschinen und Texturiermaschinen mit einem linear bewegten Fadenführer, gekennzeichnet durch ein Planetengetriebe (13, 15; 23, 22) mit dreifacher Übersetzung, das die Rotationsbewegung einer Antriebswelle (11) in eine Linearbewegung des Fadenführers (20) übersetzt.

2. Spulvorrichtung nach Anspruch 1, dadurch gekennzeichnet, daß das Planetengetriebe ein erstes, in einem Zahnkranz (15) umlaufendes Planetenrad (13) aufweist, an dessen Drehachse ein Verlegearm (17) drehbar gelagert ist, an dessen äußerem Ende ein weiterer, rotierend angetriebener Arm (18) angeordnet ist, der den Fadenführer (20) trägt.

3. Spulvorrichtung nach Anspruch 2, dadurch gekennzeichnet, daß der zweite Arm (18) über ein Zahnrad (22) angetrieben ist, das am Verlegearm (17) angeordnet und über einen Zahnriemen (24) oder eine Zahnkette mit einem zweiten Planetenrad (23) gekoppelt ist.

4. Spulvorrichtung nach Anspruch 3, dadurch gekennzeichnet, daß die beiden Planetenräder (13, 23) außermittig auf einer von der Antriebswelle (11) angetriebenen Scheibe (12) drehbar angeordnet sind.

5. Spulvorrichtung nach Anspruch 4, dadurch gekennzeichnet, daß die Planetenräder (13, 23) koaxial und auf unterschiedlichen Seiten der Scheibe (12) angeordnet sind.

## Claims

1. Spooling device for spooling machines, doubling machines and texturising machines having a linear motion thread guide, characterised by a planetary gear (13, 15; 23, 22) with threefold transmission which translates the rotary motion of a drive shaft (11) into linear motion of the thread guide (20).

2. Spooling device according to claim 1, characterised in that the planetary gear has a toothed ring (15) in which revolves a first planet wheel (13) on whose arbor a traversing arm (17) is rotatably mounted, at whose outer end is arranged a further rotationally driven arm (18) which carries the thread guide (20).

3. Spooling device according to claim 2, characterised in that the second arm (18) is driven by way of a toothed wheel (22) which is arranged on the traversing arm (17) and is coupled to a second planet wheel (23) by way of a toothed belt (24) or a gear chain.

4. Spooling device according to claim 3, characterised in that the two planet wheels (13, 23) are arranged for rotation, offset from the centre, on a disc (12) driven by the drive shaft (11).

5. Spooling device according to claim 4, characterised in that the planet wheels (13, 23) are arranged coaxially and on different sides of the disc (12).

## Revendications

1. Dispositif de va et vient pour machines à bobiner, machines à assembler et machines à texturer avec un guide-fil déplacé de façon linéaire, caractérisé par un engrenage planétaire (13, 15 ; 23, 22) à triple transmission, qui transforme le mouvement de rotation d'un arbre menant (11) en mouvement linéaire du guide-fil (20).

2. Dispositif de va et vient selon la revendication 1, caractérisé en ce que l'engrenage planétaire comprend une première roue planétaire (13) qui tourne dans une couronne dentée (15) et sur l'axe de rotation de laquelle est monté tournant un bras de transfert (17) à l'extrémité extérieure duquel est monté un autre bras (18) entraîné en rotation, qui porte le guide-fil (20).

3. Dispositif de va et vient selon la revendication 2, caractérisé en ce que le deuxième bras (18) est entraîné par une roue dentée (22) qui est montée sur le bras de transfert (17) et qui est couplée avec une deuxième roue planétaire (23) par une courroie crantée (24) ou par une chaîne.

4. Dispositif de va et vient selon la revendication 3, caractérisé en ce que les deux roues planétaires (13, 23) sont montées de façon excentrée tournantes sur un disque (12) entraîné par l'arbre menant (11).

5. Dispositif de va et vient selon la revendication 4, caractérisé en ce que les roues planétaires (13, 23) sont coaxiales et sont montées sur deux côtés opposés du disque (12).
